# EUROPÄISCHE PATENTSCHRIFT

(11) **EP 2 578 771 B1**
(45) Veröffentlichungstag und Bekanntmachung des Hinweises auf die Patenterteilung: **30.12.2015**
(21) Anmeldenummer: 11184255.5
(22) Anmeldetag: 07.10.2011
(51) Int. Cl.: E04F 15/18, E04F 15/02, E04F 21/00

(54) **Laminat- oder Parkettböden-Abstandhalterstreifen**
Laminate- or parquet-floor spacer-strip
Bandes d´espacement pour parquet ou parquet laminé

(43) Veröffentlichungstag der Anmeldung: 10.04.2013
(73) Patentinhaber: SELIT Dämmtechnik GmbH, 55234 Erbes-Büdesheim (DE)
(72) Erfinder: Seitner, Marco, 55234 Erbes-Büdesheim (DE)
(74) Vertreter: Kodron, Felix

(56) Entgegenhaltungen:
- EP-A2- 2 248 962
- DE-A1- 2 350 400
- DE-A1-102008 022 600
- DE-U1-202009 006 700

## Beschreibung

Die Erfindung betrifft einen Laminat- oder Parkettböden-Abstandhalterstreifen gemäss dem Oberbegriff des Anspruchs 1.

Beim Gießen von Estrichböden ist es bekannt, Dehnungsfugenstreifen so auf den Untergrund aufzustellen, dass sich Dehnungsfugen beim Gießvorgang bilden, die spätere Wärmeausdehnungen des Estrichs ausgleichen können. Sind derartige Dehnungsfugen am Rand des gegossenen Estrichs an der Wand anliegend angeordnet, wird allgemein von Randdämmstreifen gesprochen, die die Wärmeausdehnung des Estrichs ermöglichen und zusätzlich die Entstehung von Schall- und Wärmebrücken zur Wand hin verhindern sollen. Hierbei ist allerdings der verbaute Randdämmstreifen im ausgehärteten Estrich gebunden.

Wird auf einem derart hergestellten Estrichboden beim späteren Ausbau ein Laminat oder Parkettboden aufgebracht, so benötigt dieser Boden Dehnungsfugen zu den Wänden eines Raumes, da die Böden in der Regel schwimmend verlegt werden, um Spannungen im Bodenbelag zu vermeiden.

Es ist somit ein Dehnungsfreiraum am Randbereich einzuhalten, der nach dem Stand der Technik beispielsweise durch die Anordnung von Abstandhalterkörpern, beispielsweise Holz- oder Kunststoffkörpern an der Wand anliegend hergestellt wird, die nach dem Verlegen des Bodenbelages wieder entfernt werden können. Der Effekt ist, dass idealerweise ein umlaufender Fugenbereich zur Wand verbleibt, in dem der Bodenbelag sich begrenzt ausdehnen kann, der aber auch gleichzeitig eine Übertragung des Trittschalls in die Wände verhindert.

Es handelt sich hierbei also nicht um Randdämmstreifen, wie diese bei der Estrichtverlegung verwendet werden, sondern um Abstandhalter, die beim Verlegevorgang von Laminat- oder Parkettböden erforderlich sind. Dieser Abstandhalter wird nach dem Verlegevorgang wieder entfernt, um die erforderliche Fuge für die Ausdehnung des Bodenbelags freizugeben. Die Trittschalldämmung gegenüber den Wänden findet somit nicht wie beim Estrich durch einen Randdämmstreifen sondern durch die zur Wand verbleibenden freien umlaufenden Rand statt.

Gleichzeitig ist unter dem Bodenbelag, beispielsweise Laminat oder Parkett, in der Regel eine Trittschalldämmung eingebracht, die zusätzlich über eine Dampfsperre gegen Feuchtigkeit zu isolieren ist, die ansonsten aufsteigend vom Boden den Laminat oder Parkettboden schädigen könnte. Eine entsprechende Dampfsperre ist hierbei entweder Teil der Trittschalldämmung oder als separate Folie auf der Trittschalldämmung aufzubringen.

Die bisherige Praxis weist hierbei Nachteile auf, die beim Verlegen eines Laminat- oder Parkettfußbodens insbesondere dann entstehen, wenn diese Arbeiten nicht von einem Fachmann sondern von einem Heimwerker durchgeführt werden. So ist es für die Qualität des Bodenbelags maßgeblich, dass dieser in korrekterweise verlegt ist und so keine Spannungen in den Bodenbelag durch ein Anliegen an den Wänden eingetragen werden können. Gerade das Einhalten der korrekten Abstände zur Wand wird aber in der Praxis oft nicht korrekt eingehalten, da unter Umständen der Verlauf der Wand nicht ganz geradlinig ist und so die anliegenden Platten mal näher mal weiter von der Wand entfernt verlaufen.

Ein weiterer Nachteil ist darin zu sehen, dass das Arbeiten mit beweglichen Abstandhaltern bedingt, dass diese bei der Verlegearbeit verrutschen können und so ebenfalls der vorgesehene Abstand zur Wand nicht eingehalten werden kann. Sie stellen hierbei nur einen punktuellen Abstandhalter dar.

Ein weiteres zu lösendes Problem besteht darin, dass die Feuchtigkeit, die vom Boden her durch die Dampfsperre zum Parkett oder Laminatboden hin abgedichtet ist in den Wandbereichen zur Wand hin aufsteigen kann. Dies kann insbesondere dann problematisch sein, wenn diese Feuchtigkeit die über die Fugen im Randbereich zur Wand regelmäßig ansetzenden Wandleisten beschädigt. Es wäre daher vorteilhaft auch diese hölzernen Wandleisten gegen die aufsteigende Feuchtigkeit zu schützen.

EP2 248 962 beschreibt einen Abstandhalterstreifen, der diese Nachteile vermeiden möchte. Dieser umfasst eine Dampfsperrfolie, auf deren Vorderseite ein Abstandhalterstreifen lösbar aufgeklebt ist und auf deren Rückseite zumindest hinter dem Abstandhalterstreifen verlaufend eine Klebeschicht angeordnet ist, wobei die Dampfsperrfolie zumindest einen vom Abstandhalterstreifen ausgehenden Überlappungsabschnitt zur Verbindung mit einer unterhalb des zu verlegenden Bodenbelags befindlichen Dampfsperrfolie aufweist.

Die Handhabung der Dampfsperrfolie ist hierbei allerdings nicht unkompliziert, da diese als dünne Folie mit dem rückseitigen Klebestreifen und dem vorderseitigen Randdämmstreifen in die Bodenkante eingeklebt werden muß und zusätzlich die Verbindung zur Dampfsperre auf dem Estrich hergestellt werden muß.

Ein Verkleben an der Wand ist auch deshalb erforderlich, da der Abstandhalterstreifen nach dem Verlegen und vor dem Aufbringen einer Sockelleiste abgezogen werden soll. Hierfür muß bei dieser Lösung die Dampfsperre an der Wand fixiert sein

Die Aufgabe der vorliegenden Erfindung ist es vor diesem Hintergrund, einen Abstandhalterstreifen für die Verlegung von Laminat- oder Parkettfußböden- zu schaffen, der die zuvor genannten Nachteile vermeidet und ein sicheres Verlegen des Bodenbelags mit einer konstant umlaufenden Randfuge ermöglicht. Gleichzeitig soll der erfinderische Abstandhalterstreifen eine Dehnfuge auch als Schalldämmung des Bodenbelags zur Wand hin bewirken und ein Aufsteigen von Feuchtigkeit im Bereich der Wandfuge insbesondere zur Wandleiste hin verhindern. Schließlich soll der Abstandhalterstreifen hierbei auch für den Laien leicht zu handhaben sein.

Erreicht wird dies nach der Erfindung durch einen Laminat- oder Parkettfußböden-Abstandhalterstreifen gemäß Anspruch 1.

Die Unteransprüche haben vorteilhafte Ausgestaltungen der Erfindung zum Gegenstand.

Gelöst wird dies nach der Erfindung durch einen Laminat- oder Parkettfußböden-Abstandhalterstreifen, der als bauliche Komponente neben einer Dampfsperrfolie auch eine dünne Trägerschicht aus aufgeschäumtem Kunststoff umfasst, die als Trägermaterial für die Dampfsperrfolie und den eigentlichen Randstreifen dient. Diese dünne Trägerschicht versteift die Dampfsperrfolie und ermöglicht so, dass diese unterhalb des Abstandhalterstreifens abgeknickt und auf die horizontal verlegte Dampfsperrfolie aufgeklebt werden kann.

Die neuartige Eigensteifigkeit des Verbunds aus dünner Trägerschicht mit Dampfsperrfolie bewirkt hierbei zum einen eine Gegenspannung, die den Abstandhalterstreifen in die gewünscht Position in der Ecke zwischen Boden und Wand drückt und gleichzeitig die Handhabung des nun versteiften Verbundes aus Trägermaterial, Dampfsperrfolie und Abstandhalterstreifen deutlich verbessert. Eine zusätzliche Fixierung an der Wand, wie dies bei einer reinen Dampfsperrfolie der Fall war, kann so entfallen. Zum anderen verbessert diese Konstruktion auch die Eigenschaften der Dampfsperrfolie beim abschließenden Abziehen des Abstandhalterstreifens, da das steifere Material nicht verrutscht oder durch die Krafteinwirkung des Abziehens sogar beschädigt wird.

Der Abstandhalterstreifen ist hierbei einseitig auf die Dampfsperrfolie lösbar derart aufgeklebt, dass ein erster Abschnitt sich oberhalb des Abstandhalterstreifens erstreckt zur vertikalen Anordnung hinter einer später unzubringenden Fußbodenleiste, und ein zweiter Abschnitt sich unterhalb des Abstandhalterstreifens erstreckt zur horizontalen Verbindung mit der Dampfsperre auf dem Estrich bzw. unter dem Bodenbelag. Zweckmäßigerweise wird der Abstandhalterstreifen in etwa mittig auf die auf das Schaumträgermaterial aufkaschierte Dampfsperrfolie aufgeklebt, halbiert diese also in etwa in den oberen vertikal und den unteren horizontal verlaufenden Abschnitt.

Auf der Rückseite des zum Estrich und der darauf verlegten Dampfsperrfolie weisenden unteren Abschnitts der Trägerschicht mit aufkaschierter Dampfsperrfolie ist eine Kleberschicht zur Befestigung dieses Abschnitts auf der Dampfsperrfolie vorgesehen, die zweckmäßigerweise mit einem Silkonpapierstreifen abgedeckt ist, der vor der Verklebung auf zweiten Dampfsperrfolie abgezogen werden muss. Auf diese weise werden die flächig unter dem Bodenbelag verlegte Dampfsperrfolie und die randständige Dampfsperrfolie dampfdicht miteinander verbunden.

Durch diese Konstruktion werden mehrere Vorteile verwirklicht. Zum einen ist es nun nicht mehr erforderlich, den Abstand zwischen den Stoßkanten des Bodenbelags und der Wand mittels einer Vielzahl von Abstandhaltern herzustellen, da nun ein durchgängig an der Wand befestigbarer Abstandhalterstreifen verwendet werden kann.

Ein weiterer Vorteil ist, dass dieser Streifen nicht mehr verrutschen kann, wie dies bei punktuell gesetzten Abstandhaltern leicht der Fall ist. Der Abstandhalterstreifens ist auf der Dampfsperrfolie lösbar aufgeklebt, wobei diese Folie wiederum mittels Klebestreifen an der gewünschten Position auf der Dampfsperrfolie auf dem Estrich befestigt wird. Somit ist der Abstandhalterstreifens ideal positionier- und fixierbar.

Schließlich ermöglicht die lösbare Befestigung auf der Dampfsperrfolie, dass der Abstandhalterstreifen nach dem Verlegen des Bodenbelags leicht wieder aus der gleichmäßig erzeugten Dehnfuge zur Wand hin abgezogen werden kann, insbesondere durch die Versteifung der Dampfsperrfolie. Es verbleibt somit lediglich die freie Fuge zur Wand, wodurch sich der Bodenbelag optimal schwimmend bewegen kann und Aufwerfungen sicher vermieden werden können. Gleichzeitig erleichtert diese Vorrichtung die Verlegung der Dampfsperrfolie, da diese aufgrund der Stabilisierung durch den Abstandhalterstreifen weitaus leichter an der Wand anzubringen ist.

Unterhalb des eigentlichen Abstandhalterstreifens, der bevorzugterweise aus einem aufgeschäumten Kunststoff wie Polyethylenschaumstoff (XPE) gefertigt ist, ist ein Überlappungsabschnitt der Dampfsperrfolie vorgesehen, der in seinem unteren Abschnitt mit der auf der Trittschalldämmung vorgesehenen Dampfsperrfolie dicht verbunden wird und in seinem oberen Abschnitt flach an der Wand hinter dem Abstandhalterstreifen zum Anliegen kommt. Der vertikal verlaufende Abschnitt der Dampfsperrfolie ist hierbei über den Abstandhalterstreifen hinaus verlängert und erstreckt sich hinter einer abschließend anzubringenden Wandleiste.

Dieser oberhalb des Abstandhalterstreifens an der Wand anliegende Abschnitt der Dampfsperre stellt somit eine durchgängige Verbindung zur vollflächigen Dampfsperre des Bodenbelags dar und verhindert wirksam, dass Feuchtigkeit vom Boden hinter die Wandleiste dringt und diese beschädigt. In seiner Länge ist dieser Abschnitt so zu bemessen, dass er in etwa die Höhe einer üblichen Wandleiste aufweist.

An der gegenüberliegenden Längskante der Dampfsperrfolie, an der diese auf der bereits auf der Trittschalldämmung aufliegenden Dampfsperre zu befestigen ist, ist rückseitig ein Klebefilm aufgebracht, sodass bei Entfernen einer entsprechenden Abdeckfolie vom Klebefilm die Dampfsperre ohne Mühe auf die bereits bestehende Dampfsperre der Trittschalldämmung aufgeklebt werden kann und so eine geschlossene Dampfsperre entsteht.

Der auf der Dampfsperrfolie aufgebrachte Laminat- oder Parkettfußböden-Abstandhalterstreifen kann hierbei in einer vorteilhaften Ausführungsform der Erfindung mehrgliedrig strukturiert sein. Es sind hierbei zweckmäßigerweise mehrere Laminat- oder Parkettfußböden-Abstandhalterstreifenabschnitte übereinander angeordnet und mit der Dampfsperrfolie verklebt, wobei die Verklebung auf der Dampfsperrfolie so erfolgen muss, dass ein Abziehen jedes einzelnen der übereinander angeordneten Laminat- oder Parkettfußböden-Abstandhalterstreifen möglich ist. Allerdings ist die Funktionalität auch bei einem einteilig ausgeführten Abstandhalterstreifen gegeben.

Hierbei ist grundsätzlich beabsichtigt, dass der Laminat- oder Parkettfußböden-Abstandhalterstreifen wie zuvor beschrieben vollständig von der Dampfsperrfolie abgezogen wird, um die Fuge freizugeben für die Ränder des schwimmend verlegten Bodenbelags. Die genannten Vorteile bei der Verlegung wie auch in Bezug auf den Feuchteschutz bleiben dennoch bestehen.

Das Material des Laminat- oder Parkettfußböden-Abstandhalterstreifens ist aufgeschäumter Kunststoff, beispielsweise Polyethylenschaumstoff, da so eine Nachgiebigkeit gegenüber dem Bodenbelag da ist, die für das Arbeiten des Bodenbelages im Sinne eine Dehnungsfuge erforderlich ist. So kann der Laminat- oder Parkettfußböden-Abstandhalterstreifen alternativ in der Fuge verbleiben ohne die Ausdehnung des Bodenbelages völlig zu behindern. Gleichzeitig weist dieses Material gute Schall- und Wärmedämmeigenschaften auf.

In einer zweckmäßigen Bauform der Erfindung besteht der Randstreifen aus einem fortlaufenden in etwa 20 mm hohen und etwa 8 mm dicken Streifen, der entweder als ein Schaumkörper aufgeklebt wird, oder über seine gesamte Längserstreckung in einem gleichmäßigen Abstand von etwa 1 cm geschlitzt ist, wodurch zwei übereinanderliegende Laminat- oder Parkettfußböden-Abstandhalterstreifensegmente entstehen, die nach Bedarf voneinander gelöst werden können.

Als Verklebung zur Dampfsperrfolie ist hierbei ein Kleber zu wählen, der ein leichtes Ablösen des Laminat- oder Parkettfußböden-Abstandhalterstreifenmaterial von der Dampfsperrfolie ermöglicht, um so die gewünschten Anpassungsmaßnahmen beim Einbau des Laminat- oder Parkettfußböden-Abstandhalterstreifens vornehmen zu können wie zuvor ausgeführt.

Der Laminat- oder Parkettfußböden-Abstandhalterstreifen kann zweckmäßigerweise als aufgerolltes Produkt angeboten werden, wobei bei der Verlegung der Laminat- oder Parkettfußböden-Abstandhalterstreifen abgerollt und die Abdeckfolie vom rückseitigen Klebestreifen abgezogen wird.

Nachfolgend wird die Erfindung anhand dreier Figuren näher erläutert.

Es zeigen
- Figur 1: die erfindungsgemäßen Laminat- oder Parkettfußböden-Abstandhalterstreifen in einer Draufsicht,
- Figur 2: den erfindungsgemäßen Laminat- oder Parkettfußböden-Abstandhalterstreifen in einem seitlichen Querschnitt und
- Figur 3: den Laminat- oder Parkettfußböden-Abstandhalterstreifen in verbautem Zustand.

Als Trägermaterial des Laminat- oder Parkettfußböden-Abstandhalterstreifens 2 dient die Dampfsperrfolie 1, die in der Darstellung in Figur 2 deutlich dicker dargestellt ist, als diese in Wirklichkeit ist. Auf dieser als Träger dienenden Dampfsperrfolie 1 ist in der dargestellten Ausführungsform nach Figur 1 ein dreigliedriger und in Figur 3 ein einteiliger Laminat- oder Parkettfußböden-Abstandhalterstreifen 2 aufgebracht.

Die drei in etwa gleich breiten Laminat- oder Parkettfußböden-Abstandhalterstreifenabschnitte 2 in Figur 1 sind hierbei durch feine Schlitze 4 voneinander getrennt und ermöglichen so eine Entfernung einzelner Laminat- oder Parkettfußböden-Abstandhalterstreifensegmente 2 von der Trägerfolie 1.

Die Dampfsperrfolie 1 ist wiederum auf eine dünne Trägerschicht 12 aus aufgeschäumtem Kunststoff aufgebracht, wobei die Verhältnisse der Foliendicke zur Dicke der Trägerschicht 12 zeichnerisch nicht verhältnismäßig wiedergegeben sind, da die Folie 1 deutlich dünner ausgebildet ist als die ebenfalls dünne Trägerschicht 12, die etwa eine Stärke zwischen 0,3 und 1,0 mm aufweist. Der Effekt ist hierbei eine deutliche Versteifung der Verbundschicht aus Dampfsperrfolie 1 und Trägerschicht 12 mit den bereits beschriebenen Vorteilen.

Auf der Rückseite der Trägerschicht 12 ist ein Klebstreifen 3 auf dem in etwa horizontal auf der Trittschalldämmung aufliegenden unteren Abschnitt 5 angeordnet. Aufgrund des in etwa horizontal verlaufenden Klebstoffstreifens 3, kann dieser Abschnitt der Dampfsperrfolie 1 mit Trägerschicht 12 auf der Trittschalldämmung 11 unter dem Bodenbelag 8 bzw. auf der Dampfsperrfolie der Trittschalldämmung 9 verklebt werden und so einen ebenfalls dampfdichten Abschluss finden.

In den Figuren 2 und 3 ist zudem eine Sollknickstelle 13 unterhalb der Abstandhalterstreifens dargestellt. Diese dient dem rechtwinkligen Abknicken der Trägerschicht 12 und der aufkaschierten Dampfsperrfolie 1 entlang der so definierten Linie. Aufgrund der Eigenspannung in der Trägerschicht 12 wird der vertikal verlaufende obere Abschnitt 6 bei aufgeklebtem horizontalem Abschnitt 5 an die Wand 7 angedrückt. Ein Ankleben des vertikalen Abschnitts 6 wird dadurch ersetzt.

Schließlich zeigt Figur 3 den Laminat- oder Parkettfußböden-Abstandhalterstreifen in verbautem Zustand. Die Dampfsperre 1 liegt hierbei mit ihrem einen Überlappungsabschnitt 6 vertikal an der Wand 7 an. Dieser Abschnitt wird in verbautem Zustand überdeckt von einer gestrichelt dargestellten Wandleiste 10 oder wird oberhalb der Leiste bündig abgeschnitten, so dass die Wandleiste 10 idealerweise vollständig mit der Dampfsperre 1 hinterlegt ist.

Der zweite horizontal verlaufende Überlappungsabschnitt 5 liegt auf einer weiteren Dampfsperrfolie 11 auf, die auf der Trittschalldämmung 9 aufliegt. Dieser Abschnitt 5 ist hierbei durch einen Klebestreifen 3 auf der Dampfsperre 11 aufgeklebt. Die als Träger des Laminat- oder Parkettfußböden-Abstandhalterstreifens 2 dienende Dampfsperre 1 und die Trägerschicht 12 liegen somit zwischen dem eigentlichen Bodenbelag 8 und der Dampfsperre 11.

Der Bodenbelag 8 wiederum wird durch die Laminat- oder Parkettfußböden-Abstandhalterstreifen 2 auf Distanz zur Wand 7 verlegt. Es wird aus der Figur deutlich, dass die Dampfsperre 1 somit einen vollständig abgeschlossenen Übergang zwischen dem Dampfsperre 11 auf der Trittschalldämmung 9 und der Oberkante der Wandleiste 10 herstellt.

## Patentansprüche

1. Laminat- oder Parkettböden-Abstandhalterstreifen umfassend eine Dampfsperrfolie (1), auf der ein Abstandhalterstreifen (2) lösbar aufgeklebt ist,
**dadurch gekennzeichnet, daß**
- die Dampfsperrfolie (1) auf eine dünne Trägerschicht (12) aus aufgeschäumtem Kunststoff aufgebracht ist,
- und der Verbund aus Dampfsperrfolie (1) und Trägerschicht (12) einen vom Abstandhalterstreifen (2) nach Einbau horizontal ausgehenden Überlappungsabschnitt (5) zur Verbindung mit einer unterhalb des zu verlegenden Bodenbelags (8) befindlichen Dampfsperrfolie (11) aufweist, auf dem rückseitig eine Klebeschicht (3) angeordnet ist.

2. Laminat- oder Parkettböden-Abstandhalterstreifen nach Anspruch 1,
**dadurch gekennzeichnet, dass**
die Trägerschicht (12) eine Dicke von 0,3 mm bis 1 mm aufweist.

3. Laminat- oder Parkettböden-Abstandhalterstreifen nach Anspruch 1 oder 2,
**dadurch gekennzeichnet, dass**
die Trägerschicht (12) aus extrudiertem Polystyrol-Hartschaum gefertigt ist.

4. Laminat- oder Parkettböden-Abstandhalterstreifen nach einem der Ansprüche 1 bis 3,
**dadurch gekennzeichnet, dass**
die Trägerschicht (12) eine rückseitige Sollknicklinie (13) unterhalb des Abstandhalterstreifens (2) aufweist zur rechtwinkligen Abwinklung des Verbundes aus Dampfsperrfolie (1) und Trägerschicht (12) unterhalb des Abstandhalterstreifens (2).

5. Laminat- oder Parkettböden-Abstandhalterstreifen nach einem der vorangegangenen Ansprüche,
**dadurch gekennzeichnet, dass**
ein weiterer Überlappungsabschnitt (6) vom Laminat- oder Parkettfußböden-Abstandhalterstreifen (2) vertikal verlaufend an der Wand (7) hinter einer später anzubringenden Wandleiste (10) verläuft und diese vor Bodenfeuchtigkeit schützt.

6. Laminat- oder Parkettböden-Abstandhalterstreifen nach Anspruch 1 oder 2,
**dadurch gekennzeichnet, dass**
der Abstandhalterstreifen (2) aus einem aufgeschäumten Kunststoff besteht.

7. Laminat- oder Parkettböden-Abstandhalterstreifen nach Anspruch 3,
**dadurch gekennzeichnet, dass**
der Abstandhalterstreifen (2) aus Polyethylenschaumstoff besteht.

8. Laminat- oder Parkettböden-Abstandhalterstreifen nach einem der vorangegangenen Ansprüche,
**dadurch gekennzeichnet, dass**
der Laminat- oder Parkettfußböden-Abstandhalterstreifen (2) aus mehreren von der Dampfsperrfolie (1) ablösbaren Segmenten (2, 2') zusammengesetzt ist.

9. Laminat- oder Parkettböden-Abstandhalterstreifen nach einem der vorangegangenen Ansprüche,
**dadurch gekennzeichnet, dass**
der Abstandhalterstreifen (2) zu einer Rolle aufgerollt ist.

## Claims

1. Laminate- or parquet-floor spacer-strip comprising a vapour barrier film (1), to which a spacer strip (2) is detachably adhesively bonded,
**characterized in that**
- the vapour barrier film (1) is applied to a thin carrier layer (12) of foamed plastic,
- and the composite comprising vapour barrier film (1) and carrier layer (12) has an overlapping section (5), extending horizontally from the spacer strip (2) following installation, to be connected to a vapour barrier film (11) located underneath the floor covering (8) to be laid, on the rear side of which an adhesive layer (3) is arranged.

2. Laminate- or parquet-floor spacer-strip according to Claim 1,
**characterized in that**
the carrier layer (12) has a thickness of 0.3 mm to 1 mm.

3. Laminate- or parquet-floor spacer-strip according to Claim 1 or 2,
**characterized in that**
the carrier layer (12) is made of extruded hard polystyrene foam.

4. Laminate- or parquet-floor spacer-strip according to one of Claims 1 to 3,
**characterized in that**
the carrier layer (12) has an intended bending line (13) on the rear side underneath the spacer strip (2), so that the composite comprising vapour barrier film (1) and carrier layer (12) can be angled over at right angles underneath the spacer strip (2).

5. Laminate- or parquet-floor spacer-strip according to one of the preceding claims,
**characterized in that**
a further overlapping section (6) running vertically from the laminate- or parquet-floor spacer strip (2) extends on the wall (7) behind a skirting board (10) to be fitted later and protects the latter against rising damp.

6. Laminate- or parquet-floor spacer-strip according to Claim 1 or 2,
**characterized in that**
the spacer strip (2) consists of a foamed plastic.

7. Laminate- or parquet-floor spacer-strip according to Claim 3,
**characterized in that**
the spacer strip (2) consists of polyethylene foam.

8. Laminate- or parquet-floor spacer-strip according to one of the preceding claims,
**characterized in that**
the laminate- or parquet-floor spacer-strip (2) is assembled from a plurality of segments (2, 2') that can be detached from the vapour barrier film (1).

9. Laminate- or parquet-floor spacer-strip according to one of the preceding claims,
**characterized in that**
the spacer strip (2) is rolled up to form a roll.

## Revendications

1. Ruban d'écartement pour planchers stratifiés ou parquets, comprenant une feuille (1) de barrière à l'humidité sur laquelle un ruban d'écartement (2) est collé de manière libérable,
**caractérisé en ce que**
la feuille (1) de barrière à l'humidité est appliquée sur une mince couche de support (12) en matière synthétique moussée et
**en ce que** l'ensemble formé de la feuille (1) de barrière à l'humidité et de la couche de support (12) présente une partie (5) en superposition partant horizontalement du ruban d'écartement (2) après le montage et destinée à être reliée à une feuille (11) de barrière à l'humidité située en dessous du recouvrement de sol (8) à poser et sur le dos de laquelle une couche d'adhésif (3) est prévue.

2. Ruban d'écartement pour planchers stratifiés ou parquets selon la revendication 1, **caractérisé en ce que** la couche de support (12) présente une épaisseur de 0,3 mm à 1 mm.

3. Ruban d'écartement pour planchers stratifiés ou parquets selon les revendications 1 ou 2, **caractérisé en ce que** la couche de support (12) est réalisée en mousse extrudée durcie de polystyrène.

4. Ruban d'écartement pour planchers stratifiés ou parquets selon l'une des revendications 1 à 3, **caractérisé en ce que** la couche de support (12) présente sur son côté arrière une ligne de consigne de coudage (13) en dessous du ruban d'écartement (2), pour couder à angle droit l'ensemble constitué de la feuille (1) de barrière à l'humidité et de la couche de support (12) en dessous du ruban d'écartement (2).

5. Ruban d'écartement pour planchers stratifiés ou parquets selon l'une des revendications précédentes, **caractérisé en ce qu'**une autre partie en superposition (6) s'étend depuis le ruban (2) d'écartement pour plancher stratifié ou parquet s'étendant à la verticale sur la paroi (7), à l'arrière d'une languette de paroi (10) à placer ultérieurement, et protège cette dernière de l'humidité du sol.

6. Ruban d'écartement pour planchers stratifiés ou parquets selon les revendications 1 ou 2, **caractérisé en ce que** le ruban d'écartement (2) est constitué d'une matière synthétique moussée.

7. Ruban d'écartement pour planchers stratifiés ou parquets selon la revendication 3, **caractérisé en ce que** le ruban d'écartement (2) est constitué d'une mousse de polyéthylène.

8. Ruban d'écartement pour planchers stratifiés ou parquets selon l'une des revendications précédentes, **caractérisé en ce que** le ruban (2) d'écartement pour plancher stratifié ou parquet est constitué de l'assemblage de plusieurs segments (2, 2') aptes à être détachés de la feuille (1) de barrière à l'humidité.

9. Ruban d'écartement pour planchers stratifiés ou parquets selon l'une des revendications précédentes, **caractérisé en ce que** le ruban d'écartement (2) est enroulé en un rouleau.
